# EUROPÄISCHE PATENTSCHRIFT

(11) **EP 1 399 678 B1**
(45) Veröffentlichungstag und Bekanntmachung des Hinweises auf die Patenterteilung: **25.08.2010**
(21) Anmeldenummer: 02748736.2
(22) Anmeldetag: 05.06.2002
(51) Int. Cl.: F04D 29/40, F04D 3/00

(54) **PUMPE ZUR FÖRDERUNG EINES WÄRMETAUSCHMITTELS FÜR EINEN KONTAKTROHRBÜNDELREAKTOR**
PUMP FOR TRANSPORTING A HEAT EXCHANGE MEDIUM FOR A MULTI-TUBE REACTOR
POMPE POUR ACHEMINER UN FLUIDE D'ECHANGE THERMIQUE POUR UN REACTEUR A FAISCEAU TUBULAIRE DE CONTACT

(30) Priorität: 06.06.2001 DE 10127365
(43) Veröffentlichungstag der Anmeldung: 24.03.2004
(73) Patentinhaber: BASF SE, 67056 Ludwigshafen (DE)
(72) Erfinder: OLBERT, Gerhard, 69221 Dossenheim (DE); MATTKE, Torsten, 67251 Freinsheim (DE); KUMMER, Matthias, 67273 Weisenheim (DE); RÜHL, Thomas, 67227 Frankenthal (DE); ROSOWSKI, Frank, 68165 Mannheim (DE)
(86) Internationale Anmeldenummer: PCT/EP2002/006172
(87) Internationale Veröffentlichungsnummer: WO 2002/099287

(56) Entgegenhaltungen:
- DE-A- 1 601 162
- DE-A- 19 836 792
- US-A- 1 383 380
- PATENT ABSTRACTS OF JAPAN vol. 008, no. 267 (M-343), 7. Dezember 1984 (1984-12-07) -& JP 59 138794 A (EBARA SEISAKUSHO KK), 9. August 1984 (1984-08-09)

## Beschreibung

Die Erfindung betrifft eine Pumpe zur Förderung eines Wärmetauschmittels für einen Kontaktrohrbündelreaktor, sowie eine Verwendung der Pumpe.

Die übliche Bauart von Kontaktrohrbündelreaktoren besteht aus einem, in der Regel zylinderförmigen Behälter, in dem ein Bündel, d.h. eine Vielzahl von Kontaktrohren in üblicherweise vertikaler Anordnung untergebracht ist. Diese Kontaktrohre, die gegebenenfalls geträgerte Katalysatoren enthalten können, sind mit ihren Enden in Rohrböden abdichtend befestigt und münden in jeweils eine am oberen bzw. am unteren Ende mit dem Behälter verbundene Haube. Über diese Hauben wird das die Kontaktrohre durchströmende Reaktionsgemisch zu- bzw. abgeführt. Durch den die Kontaktrohre umgebenden Raum wird ein Wärmetauschmittelkreislauf geleitet, um die Wärmebilanz, insbesondere bei Reaktionen mit starker Wärmetönung, auszugleichen.

Bezüglich des Wärmetauschmittelkreislaufs ist es bekannt, in jedem waagerechten Schnitt des Reaktors eine weitgehend homogene Temperaturverteilung des Wärmetauschmittels zu realisieren, um möglichst alle Kontaktrohre gleichmäßig am Reaktionsgeschehen zu beteiligen (z.B. DE-B-16 01 162). Der Glättung der Temperaturverteilung dient die Wärmezuführung bzw. Wärmeabführung über jeweils an den Reaktorenden angebrachten äußeren Ringleitungen mit einer Vielzahl von Mantelöffnungen, wie sie beispielsweise in DE-B-34 09 159 beschrieben sind.

Eine weitere Verbesserung des Wärmeüberganges wird durch den Einbau von Umlenkscheiben erreicht, die abwechselnd in der Reaktormitte und am Reaktorrand einen Durchtrittsquerschnitt freilassen. Eine derartige Anordnung ist insbesondere für ringförmig angeordnete Rohrbündel mit einem freien zentralen Raum geeignet und beispielsweise aus GB-B-31 01 75 bekannt. Die Umlenkscheiben führen zu einer Queranströmung der Kontaktrohre mit der Folge einer Erhöhung der Strömungsgeschwindigkeiten und des Wärmeübergangs.

In großen Reaktoren mit einer Zahl von Kontaktrohren im Bereich von etwa 10000 bis 50000, insbesondere von etwa 15000 bis 33000, die zusätzlich mit Umlenkscheiben ausgestattet sind, ist der Druckverlust des Wärmetauschmittels vergleichsweise sehr groß.

Zweckmäßigerweise wird bei derartigen Reaktoren das Pumpsystem zwischen der oberen und der unteren Ringleitung angeordnet, wobei das Wärmetauschmittel in den unteren Bereich des Reaktors, beispielsweise über eine Ringleitung, zugeführt wird.

Würde die Salzschmelze direkt in den oberen Reaktorteil oder die obere Ringleitung gepumpt werden, so würde die erforderliche Förderhöhe von 4 bis 5 m ein technisch ungünstiges und störanfälliges Pumpsystem erfordern, unter anderem wegen aufwendiger Pumpenwellenabdichtungen, längerer Pumpenwellen, sowie größerem Wärmeeintrag durch die Pumpenwelle in die unter Motorlagerung. Weiterhin würde die obengenannte Förderhöhe ein hochgestelltes Salzschmelze-Ausgleichsgefäß erfordern, das aus Sicherheitsgründen unerwünscht ist. Der komplette Pumpendruck würde an der Wellenabdichtung anliegen.

Die Zuführung des Wärmetauschmittels am oberen Reaktorende, d. h. im Gleichstrom mit dem ebenfalls am oberen Reaktorende in die Kontaktrohre zugeleiteten Reaktionsgemisch ist bekanntermaßen für die Reaktionsführung vorteilhaft (vgl. DE-A-44 31 449).

Die Gleichstromführung hat gegenüber der Gegenstromfahrweise Vorteile, wie höhere Durchsätze, niedrigere Katalysator-Hotspot-Temperaturen, erwünschter Anstieg der Wärmetauschmitteltemperatur in Richtung der Endreaktion in den Kontaktrohren, gute Temperaturgleichförmigkeit des Wärmetauschmittels über den Reaktorquerschnitt, d. h. gute waagerechte Temperaturschichtung, eindeutige Betriebszustände über die Höhe des Kontaktrohrraumes wegen fehlender Rückkoppelung durch das Wärmetauschmittel.

Eine Gleichstromführung von Reaktionsgemisch und Wärmetauschmittel, wie in DE-A-44 31 449 beschrieben, stößt jedoch bezüglich des Pumpsystems auf die oben genannten Schwierigkeiten, sofern das Wärmetauschmittel dem oberen Reaktorbereich, beispielsweise direkt über eine obere Ringleitung, zugeführt und aus dem unteren Reaktorbereich, beispielsweise direkt über eine Ringleitung, abgeführt wird.

Aus DE 198 367 92 ist es bekannt, bei einem Kontaktrohrbündelreaktor den Raum zwischen oberer und unterer Ringleitung für die Zuführung des Wärmetauschmittels zur Umlenkung desselben zu nutzen, wobei der Vorteil einer Gleichstromführung von Wärmetauschmittel und Reaktionsgemisch mit der bewährten Pumpenanordnung mit Zuführung des Wärmetauschmittels zur unteren Ringleitung verbunden werden kann. Dazu wurde vorgeschlagen, jeweils eine zylindermantelförmige Zwischenwand in der oberen sowie in der unteren Ringleitung anzuordnen, die diese jeweils in eine innere und eine äußere Ringleitung trennt. Das Wärmetauschmittel wird der äußeren unteren Ringleitung zugeführt, die über einen Bereich zwischen oberer und unterer Ringleitung mit der inneren oberen Ringleitung verbunden ist, von hier in bekannter Weise über Mantelöffnungen in den die Kontaktrohre umgebenden Raum geleitet, wobei über Umlenkscheiben eine mäanderförmige Strömung ausgebildet wird. Das Wärmetauschmittel verläßt über Mantelöffnungen den die Kontaktrohre umgebenden Raum im unteren Reaktorteil und tritt in die untere innere Ringleitung ein. Diese ist wiederum über den Bereich zwischen oberer und unterer Ringleitung und mit oberen äußeren Ringleitung verbunden.

Aus JP/A 59 138 794 ist eine Kreislaufpumpe mit einer Umlenkung des Flüssigkeitsstromes im Pumpengehäuse zwecks Verkürzung der Pumpenlänge, des Pumpengewichtes beschrieben. Der Flüssigkeitsstrom wird im unteren Bereich des Pumpesgehäuses, über Stutzen angesaugt, über Baffles umgelenkt, über einen Impeller durch ein inneres Leitrohr nach unten geleitet und über eine untere Öffnung abgegeben.

Demgegenüber war es Aufgabe der Erfindung, eine weitere, insbesondere fertigungstechnisch einfachere Lösung für das Problem, dass das Wärmetauschmittel zwar mit üblicher Pumpenanordnung, das heißt mit Förderung nach unten, eingesetzt wird, wobei dennoch der Eintritt des Wärmetauschmittels in den Zwischenraum zwischen den Kontaktrohren eines vertikal aufrechtstehenden Kontaktrohrbündelreaktors im oberen Bereich desselben erfolgen soll. Die genannte Problematik soll in einfacher Weise, insbesondere ohne Veränderungen am Kontaktrohrbündelreaktor selbst, gelöst werden.

Die Lösung geht aus von einer Pumpe mit einem Pumpenleitrohr zur Förderung eines Wärmetauschmittels für einen Reaktor mit einem Bündel von Kontaktrohren mit vertikal angeordneter Längsachse, mit Zuführung des Wärmetauschmittels im oberen Bereich des Reaktors und Abführung des Wärmetauschmittels aus dem unteren Bereich des Reaktors, bevorzugt über jeweils eine Ringleitung.

Die Erfindung ist dadurch gekennzeichnet, dass die Pumpe ein Gehäuse aufweist, das das Pumpenleitrohr umschließt, mit einer Öffnung im unteren Teil des Gehäuses, über die das aus dem unteren Bereich des Reaktors mittels der Pumpe abgezogene Wärmetauschmittel in das Gehäuse einströmt, im Bereich zwischen der Innenwand des Gehäuses und der Außenwand des Pumpenleitrohrs, gegebenenfalls über einen Wärmetauscher, nach oben strömt, über eine Öffnung im oberen Bereich des Pumpenleitrohrs in den Innenraum des Pumpenleitrohrs einströmt, diesen von oben nach unten durchströmt und über eine Öffnung im unteren Bereich des Pumpenleitrohrs in den Reaktor, in den oberen Bereich des Zwischenraums zwischen den Kontaktrohren einströmt.

Die Erfindung ist nicht eingeschränkt bezüglich der Ausgestaltung der Zu- bzw. Abführung des Wärmetauschmittels aus dem Reaktor. Diese können bevorzugt über jeweils eine Ringleitung erfolgen. Möglich sind jedoch auch andere Strömungsführungen, beispielsweise über einander im Reaktorraum gegenüberliegende kontaklrohrfreie Räume, wie in Verbindung mit Reaktormodulen mit rechteckigem Querschnitt in DE-A 198 57 842 beschrieben.

In einer bevorzugten Ausführungsform strömt das Wärmetauschmittel über die Öffnung im unteren Bereich des Pumpenleitrohrs in einen weiteren Zwischenraum zwischen der Innenwand des Gehäuses und der Außenwand des Pumpenleitrohrs ein, durchströmt diesen Zwischenraum von unten nach oben und strömt schließlich über eine Öffnung in dessen oberen Bereich in den Reaktor ein, in den oberen Bereich des Zwischenraums zwischen den Kontaktrohren.

In einer weiteren bevorzugten Ausführungsvariante ist die Pumpe höher angeordnet, dergestalt, dass sie das Wärmetauschmittel unmittelbar, bevorzugt über eine obere Ringleitung, in einen Reaktor mit einem Bündel von Kontaktrohren, in den Zwischenraum zwischen den Kontaktrohren fördert.

In dieser Ausführungsvariante sind vorteilhaft eine oder mehrere Entlüftungsleitungen aus dem oberen Bereich des Reaktors in die Pumpe vorgesehen. Sofern mehrere Entlüftungsleitungen vorgesehen sind, sind dieselben über den Reaktorumfang insbesondere symmetrisch verteilt angeordnet und vor der Zuführung zur Pumpe in einer Sammelleitung zusammengeführt. Die Entlüftungsleitung(en) kann (können) beispielsweise als Stutzen am Reaktormantel, in geringem Abstand unterhalb des oberen Rohrbodens oder als Bohrungen im Rohrboden selbst, die aus dem Reaktorinnenraum nach außerhalb des Reaktors führen, ausgebildet sein. Die Entlüftungsleitung(en) wird (werden) vorzugsweise entlang der Außenwand des Pumpengehäuses, insbesondere in unmittelbarer Nähe derselben, nach oben geführt. Diese Ausführungsform ist wärmetechnisch vorteilhaft, da sie keine zusätzliche Fremdbeheizung für das Wärmetauschmittel erfordert.

Die Entlüftungsleitung(en) kann (können) nach Bedarf dergestalt ausgebildet sein, dass sie in der Pumpe unterhalb oder oberhalb des Flüssigkeitsspiegels in derselben mündet (münden).

Erfindungsgemäß wird somit eine Pumpe mit einem Gehäuse zur Verfügung gestellt, das eine Umlenkung des durch die Pumpe geförderten Wärmetauschmittelstromes bewirkt.

Die erfindungsgemäße Pumpe ist bevorzugt eine Propellerpumpe, insbesondere mit einem Propeller mit drei oder mehreren Flügeln.

Zur Förderung von flüssigen Wärmetauschmitteln, häufig von Salzschmelzen, für die Zu- oder Abführung der Reaktionswärme aus Kontaktrohrbündekeaktoren werden Axialförderpumpen, häufig Propellerpumpen, eingesetzt. Die Propellerpumpe fördert die gewünschte Flüssigkeit, vorliegend ein Wärmetauschmittel, zum Beispiel eine Salzschmelze oder ein Wärmeträgeröl, mittels des Propellers, der sich im Pumpenleitrohr dreht. Der Propeller weist zum Pumpenleitrohr bevorzugt einen Spaltabstand im Bereich von 2 bis 10 mm auf. Dabei ist eine Förderung der Flüssigkeit im Pumpenleitrohr von oben nach unten erforderlich, weil andernfalls insbesondere Abdichtungsprobleme auftreten. Das Pumpenleitrohr ist in der Regel ein den Propeller umschließender Hohlzylinder.

Vorliegend ist um das Pumpenleitrohr herum ein Gehäuse vorgesehen, das das Pumpenleitrohr umschließt und das, in Verbindung mit an geeigneten Stellen im Pumpenleitrohr vorgesehenen Öffnungen, dergestalt ausgebildet ist, dass es eine Umlenkung des Wärmetauschmittelstromes in der Pumpe bewirkt.

Hierzu weist das Gehäuse in seinem unteren Bereich eine Öffnung auf, in die das aus dem Reaktor abgezogene Wärmetauschmittel einströmt, in einem Bereich zwischen Pumpenleitrohr und Innenwand des Gehäuses nach oben geleitet wird, über eine Öffnung im oberen Bereich des Pumpenleitrohrs in den Innenraum des Pumpenleitrohrs einströmt, diesen, wie üblich, von oben nach unten durchströmt, ihn über eine Öffnung in seinem unteren Bereich verlässt und schließlich dem Reaktor in seinem oberen Bereich erneut zugeführt wird.

Die Öffnungen im Pumpenleitrohr sowie im Gehäuse erstrecken sich nicht über die gesamte Querschnittsfläche des Pumpenleitrohrs bzw. des Gehäuses, sondern lediglich über etwa 20 bis 50 %, bevorzugt über etwa 30 % derselben. Der reduzierte Bereich, d. h. die Öffnung, kann durch geeignete Verstrebungen stabilisiert werden.. Es ist auch möglich, die Öffnungen im Pumpenleitrohr bzw. im Gehäuse in der Weise zu realisieren, dass in den entsprechenden Bereichen das Pumpenleitrohr bzw. das Gehäuse durch ein Lochblech gebildet wird, oder Schlitze aufweist.

Das Gehäuse kann fertigungstechnisch einfach mit rechteckigem Querschnitt ausgebildet sein, es ist jedoch auch möglich, insbesondere für höhere Druckbelastungen, das Gehäuse mit kreisförmigem Querschnitt auszubilden.

Bevorzugt sind in einem oder mehreren Umlenkbereichen des Gehäuses Leitbleche für das Wärmetauschmittel angeordnet.

In einer bevorzugten Ausführungsvariante ist unterhalb des Propellers ein mit Schaufeln bestückter Nachleitapparat angeordnet, um den Drall aus der Strömung herauszunehmen. Der Nachleitapparat ist bevorzugt dergestalt ausgebildet, dass sein durchströmter Querschnitt dem durchströmten Querschnitt im Bereich des Propellers entspricht.

In einer bevorzugten Ausführungsvariante ist am unteren Ende der Pumpenwelle ein Zapfen vorgesehen, der sich in einem Lager dreht. Dadurch kann der Propeller mit größerer Umfangsgeschwindigkeit betrieben werden, die Spaltbreite zwischen Propeller und Innenwand des Pumpenleitrohrs kann reduziert werden, die Pumpe läuft präziser und ist wartungsfreier, weil die oberen Läger weniger belastet werden. Die Pumpe kann somit einen größeren Volumenstrom und eine größere Förderhöhe bewältigen. Sofern die Pumpe als Wärmetauschmittel eine Salzschmelze fördert, wirkt das Wärmetauschmittel selbst für das Lager schmierend. Das Lager kann zusätzlich mit Wolfram-Carbid-Stahl verstärkt sein.

Die erfindungsgemäße Pumpe ist besonders geeignet zur Förderung des Wärmetauschmittelstromes für Kontaktrohrbündelreaktoren zur Durchführung exothermen oder endothermen Reaktionen, insbesondere von Oxidationsreaktionen.

Die Erfindung wird im folgenden anhand einer Zeichnung näher erläutert.

Es zeigen im Einzelnen:
- Figur 1: eine bevorzugte Pumpenvariante zur Umlenkung des Wärmetauschmittel- stromes in der Pumpe mit Querschnittsdarstellung in Fig. 1a,
- Figur 2: eine weitere bevorzugte Ausführungsvariante zur Umlenkung des Wärme- tauschmittelstromes in der Pumpe, mit Querschnittsdarstellung in Fig. 2a,
- Figur 3: eine weitere Ausführungsvariante mit einem Zapfen am unteren Ende der Pumpenwelle, und
- Figur 4: eine weitere bevorzugte Alternative mit Anordnung der Pumpe oberhalb des Reaktors und unmittelbarer Förderung des Wärmetauschmittelstromes in die obere Ringleitung des Reaktors.

Fig. 1 zeigt eine Pumpe 1 mit Umlenkung des Wärmetauschmittels 6 in der Pumpe mit Leitrohr 13 mit Zuströmung 16 im oberen Bereich bzw. Abströmung 17 im unteren Bereich desselben, mit Gehäuse 14 um das Leitrohr 13 sowie einem im Gehäuse 14 angeordneten Wärmetauscher 18. Der Wärmetauscher ist lediglich beispielhaft dargestellt, es ist ebenso möglich, die Pumpe ohne Wärmetauscher auszubilden. Der Querschnitt D-D in Fig. 1a verdeutlicht die im Querschnitt rechteckige Ausgestaltung des Gehäuses 14. Unterhalb des Propellers 20 ist ein Nachleitapparat 21 mit Schaufeln 22 angeordnet. Bevorzugt sind in einem oder mehreren Umlenkbereichen für das Wärmetauschmittel 6 im Gehäuse 14 Leitbleche 19 angeordnet.

Fig. 2 zeigt eine weitere Ausführungsvariante einer Pumpe 1 zur Umlenkung des Wärmetauschmittels 6 mit Querschnitt E-E in Fig. 2a, wobei abweichend von der Darstellung in Fig. 1 das Gehäuse 14, wie in der Querschnittsdarstellung in Fig. 2a verdeutlicht, im Querschnitt kreisförmig um das Pumpenleitrohr 13 herum angeordnet ist.

Fig. 3 zeigt eine bevorzugte Pumpenvariante mit einem Führungszapfen 23 am unteren Ende der Pumpenwelle, der sich in einem Lager 24 dreht.

Fig. 4 verdeutlicht eine besonders vorteilhafte Anordnung einer Pumpe 1 mit Propeller 20 sowie mit nach Leitapparat 21 mit Schaufeln 22, die das Wärmetauschmittel 6 unmittelbar in die obere Ringleitung 25 eines Reaktors mit einem Bündel von Kontaktrohren 2 fördert. Bezugszeichen 26 bezeichnet die untere Ringleitung, über die das Wärmetauschmittel durch die Pumpe 1 abgezogen wird. In der Zuführungsleitung von der unteren Ringleitung 26 zur Pumpe 1 kann, entsprechend der dargestellten bevorzugten Ausführungsform, ein Wärmeausdehnungskompensator 28 eingebaut sein und aus dem oberen Bereich des Reaktors führt eine Entlüftungsleitung 27 in die Pumpe, oberhalb des Flüssigkeitsspiegels in derselben. Auch in dieser Anordnung können vorteilhaft in den Umlenkbereichen für das Wärmetauschmittel im Gehäuse 14 Leitbleche angeordnet sein.

## Patentansprüche

1. Pumpe (1) mit einem Pumpenleitrohr (13) zur Förderung eines Wärmetauschmittels (6) für einen Reaktor mit einem Bündel von Kontaktrohren (2) mit vertikal angeordneter Längsachse, mit Zuführung des Wärmetauschmittels (6) im oberen Bereich des Reaktors in den Zwischenraum zwischen den Kontaktrohren (2) und Abführung des Wärmetauschmittels (6) aus dem unteren Bereich des Reaktors, bevorzugt über jeweils eine Ringleitung (25, 26), wobei die Pumpe (1) ein Gehäuse (14) aufweist, das das Pumpenleitrohr (13) umschließt, mit einer Öffnung (15) im unteren Teil des Gehäuses (14), über die das aus dem unteren Bereich des Reaktors mittels der Pumpe (1) abgezogene Wärmetauschmittel (6) in das Gehäuse (14) einströmt, im Bereich zwischen der Innenwand des Gehäuses (14) und der Außenwand des Pumpenleitrohrs (13), gegebenenfalls über einen Wärmetauscher (18), nach oben strömt, über eine Öffnung (16) im oberen Bereich des Pumpenleitrohrs (13) in den Innenraum des Pumpenleitrohrs (13) einströmt, diesen von oben nach unten durchströmt, **dadurch gekennzeichnet, dass** das Wärmetauschmittel danach über eine Öffnung (17) im unteren Bereich des Pumpenleitrohrs (13) in einen weiteren Zwischenraum zwischen der Innenwand des Gehäuses (14) und der Außenwand des Pumpenleitrohrs (13) einströmt, diesen Zwischenraum von unten nach oben durchströmt und über eine Öffnung in dessen oberen Bereich in den Reaktor, in den oberen Bereich des Zwischenraums zwischen den Kontaktrohren (2) einströmt.

2. Pumpe (1) nach Anspruch 1, **dadurch gekennzeichnet, dass** die Pumpe (1) das Wärmetauschmittel (6) unmittelbar in den oberen Bereich, in die obere Ringleitung (25) eines Reaktors mit einem Bündel von Kontaktrohren (2) fördert.

3. Pumpe (1) nach Anspruch 1 oder 2, **dadurch gekennzeichnet, dass** die Pumpe eine Axialpumpe, bevorzugt eine Propellerpumpe mit einem Propeller (20), mit drei oder mehreren Flügeln ist.

4. Pumpe (1) nach einem der Ansprüche 1 bis 3, **dadurch gekennzeichnet, daß** das Gehäuse (14) mit rechteckigem Querschnitt ausgebildet ist.

5. Pumpe (1) nach einem der Ansprüche 1 bis 3, **dadurch gekennzeichnet, dass** das Gehäuse (14) mit kreisförmigem Querschnitt ausgebildet ist.

6. Pumpe (1) nach einem der Ansprüche 1 bis 5, **dadurch gekennzeichnet, dass** in einem oder mehreren Umlenkbereichen für das Wärmetauschmittel (6) im Gehäuse (14) Leitbleche (19) angeordnet sind.

7. Pumpe (1) nach einem der Ansprüche 1 bis 6, **dadurch gekennzeichnet, dass** im Pumpenleitrohr (13) unterhalb des Propellers (20) ein Nachleitapparat (21) mit Schaufeln (22) angeordnet ist.

8. Pumpe (1) nach einem der Ansprüche 1 bis 7, **dadurch gekennzeichnet, dass** am unteren Ende der Pumpenwelle ein Führungszapfen (23) angeordnet ist, der sich in einem Lager (24) dreht.

9. Verwendung der Pumpe (1) nach einem der Ansprüche 1 bis 8 zur Förderung eines Wärmetauschmittels (6) für einen Reaktor mit einem Bündel von Kontaktrohren (2) zur Durchführung von exothermen oder endothermen Reaktionen, insbesondere zur Durchführung von Oxidationsreaktionen.

## Claims

1. A pump (1) having a pump guide tube (13) for the transport of a heat-exchange medium (6) for a reactor having a bundle of catalyst tubes (2) with a vertically arranged longitudinal axis, with supply of the heat-exchange medium (6) in the upper region of the reactor into the interspace between the contact tubes (2) and discharge of the heat-exchange medium (6) from the lower region of the reactor, preferably in each case via a ring line (25, 26), wherein the pump (1) has a casing (14) which surrounds the pump guide tube (13), having an aperture (15) in the lower part of the casing (14) via which the heat-exchange medium (6) discharged from the lower region of the reactor by means of the pump (1) flows into the casing (14), flows upward in the region between the inner wall of the casing (14) and the outer wall of the pump guide tube (13), if desired via a heat exchanger (18), flows into the interior of the pump guide tube (13) via an aperture (16) in the upper region of the pump guide tube (13), flows through the pump guide tube (13) from top to bottom, wherein the heat-exchange medium then flows via an aperture (17) in the lower region of the pump guide tube (13) into a further interspace between the inner wall of the casing (14) and the outer wall of the pump guide tube (13), flows through this interspace from bottom to top and flows via an aperture in the upper region of the interspace into the reactor, into the upper region of the interspace between the contact tubes (2).

2. The pump (1) according to claim 1, wherein the pump (1) transports the heat-exchange medium (6) directly into the upper region, into the upper ring line (25) of a reactor having a bundle of catalyst tubes (2).

3. The pump (1) according to claim 1 or 2, wherein the pump is an axial pump, preferably a propeller pump having a propeller (20) having three or more blades.

4. The pump (1) according to any one of claims 1 to 3, wherein the casing (14) is designed with a rectangular cross section.

5. The pump (1) according to any one of claims 1 to 3, wherein the casing (14) is designed with a circular cross section.

6. The pump (1) according to any one of claims 1 to 5, wherein baffle plates (19) for the heat-exchange medium (6) are arranged in one or more deflection regions of the casing (14).

7. The pump (1) according to any one of claims 1 to 6, wherein a diffuser (21) with blades (22) is arranged in the pump guide tube (13) beneath the propeller (20).

8. The pump (1) according to any one of claims 1 to 7, wherein a guide pivot (23) which rotates in a bearing (24) is arranged at the lower end of the pump shaft.

9. The use of a pump (1) according to any one of claims 1 to 8 for the transport of a heat-exchange medium (6) for a reactor having a bundle of catalyst tubes (2) for carrying out exothermic or endothermic reactions, in particular for carrying out oxidation reactions.

## Revendications

1. Pompe (1) comprenant un tube de conduite de pompe (13) pour l'acheminement d'un agent d'échange de chaleur (6) pour un réacteur muni d'un faisceau de tubes de contact (2) ayant un axe longitudinal placé verticalement, avec introduction de l'agent d'échange de chaleur (6) dans la zone supérieure du réacteur dans l'espace intermédiaire entre les tubes de contact (2) et déchargement de l'agent d'échange de chaleur (6) de la zone inférieure du réacteur, de préférence en passant à chaque fois par une conduite circulaire (25, 26), la pompe (1) comportant un boîtier (14) qui entoure le tube de conduite de pompe (13), muni d'une ouverture (15) dans la partie inférieure du boîtier (14), au travers de laquelle l'agent d'échange de chaleur (6) soutiré de la zone inférieure du réacteur au moyen de la pompe (1) est introduit dans le boîtier (14), s'écoule vers le haut dans la zone située entre la paroi interne du boîtier (14) et la paroi externe du tube de conduite de pompe (13), en passant éventuellement par un échangeur de chaleur (18), et s'écoule au travers d'une ouverture (16) située dans la zone supérieure du tube de conduite de pompe (13) dans l'espace intérieur du tube de conduite de pompe (13), traverse celui-ci de haut en bas, **caractérisée en ce que** l'agent d'échange de chaleur s'écoule ensuite en passant par une ouverture (17) située dans la zone inférieure du tube de conduite de pompe (13) dans un espace intermédiaire supplémentaire entre la paroi interne du boîtier (14) et la paroi externe du tube de conduite de pompe (13), traverse cet espace intermédiaire de bas en haut et s'écoule en passant par une ouverture située dans sa zone supérieure dans le réacteur, dans la zone supérieure de l'espace intermédiaire entre les tubes de contact (2).

2. Pompe (1) selon la revendication 1, **caractérisée en ce que** la pompe (1) achemine directement l'agent d'échange de chaleur (6) dans la zone supérieure, dans la conduite circulaire supérieure (25) d'un réacteur muni d'un faisceau de tubes de contact (2).

3. Pompe (1) selon la revendication 1 ou 2, **caractérisée en ce que** la pompe est une pompe axiale, de préférence une pompe à hélice munie d'une hélice (20), à trois ailes ou plus.

4. Pompe (1) selon l'une quelconque des revendications 1 à 3, **caractérisée en ce que** le boîtier (14) est formé avec une section rectangulaire.

5. Pompe (1) selon l'une quelconque des revendications 1 à 3, **caractérisée en ce que** le boîtier (14) est formé avec une section circulaire.

6. Pompe (1) selon l'une quelconque des revendications 1 à 5, **caractérisée en ce que** des déflecteurs (19) sont placés dans le boîtier (14) dans une ou plusieurs zones de déviation de l'agent d'échange de chaleur (6).

7. Pompe (1) selon l'une quelconque des revendications 1 à 6, **caractérisée en ce qu'**un appareil directeur de sortie (21) muni d'aubes (22) est placé dans le tube de conduite de pompe (13) en-dessous de l'hélice (20).

8. Pompe (1) selon l'une quelconque des revendications 1 à 7, **caractérisée en ce qu'**une tige de guidage (23), qui tourne dans un palier (24), est placée à l'extrémité inférieure de l'arbre de la pompe.

9. Utilisation de la pompe (1) selon l'une quelconque des revendications 1 à 8, pour l'acheminement d'un agent d'échange de chaleur (6) pour un réacteur muni d'un faisceau de tubes de contact (2) pour la réalisation de réactions exothermiques ou endothermiques, notamment pour la réalisation de réactions d'oxydation.
